# EUROPÄISCHE PATENTSCHRIFT

(11) **EP 1 584 593 B1**
(45) Veröffentlichungstag und Bekanntmachung des Hinweises auf die Patenterteilung: **27.01.2010**
(21) Anmeldenummer: 05102574.0
(22) Anmeldetag: 01.04.2005
(51) Int. Cl.: B65H 49/30, B65H 49/28

(54) **Abrollvorrichtung für Ringbunde**
Unwinding apparatus for reeling off coiled material
Dévidoir pour matériau enroulé

(30) Priorität: 05.04.2004 DE 102004016658
(43) Veröffentlichungstag der Anmeldung: 12.10.2005
(73) Patentinhaber: Schmitz, Michael, 57462 Olpe (DE)
(72) Erfinder:
(74) Vertreter: Beckmann, Jürgen

(56) Entgegenhaltungen:
- DE-A- 4 223 635
- US-A- 2 057 728
- US-A- 2 463 192
- US-A- 3 058 688
- US-A- 4 949 909
- PATENT ABSTRACTS OF JAPAN Bd. 2003, Nr. 05, 12. Mai 2003 (2003-05-12) -& JP 2003 020164 A (JEFCOM KK), 21. Januar 2003 (2003-01-21)
- PATENT ABSTRACTS OF JAPAN Bd. 2002, Nr. 07, 3. Juli 2002 (2002-07-03) -& JP 2002 087697 A (FC SOKEN KK), 27. März 2002 (2002-03-27)
- PATENT ABSTRACTS OF JAPAN Bd. 017, Nr. 370 (M-1444), 13. Juli 1993 (1993-07-13) -& JP 05 058557 A (MINORU TAKAHASHI), 9. März 1993 (1993-03-09)

## Beschreibung

### Technisches Gebiet:

Die Erfindung betrifft eine Vorrichtung zum Abrollen von Kabel-, bzw. Leitungsringen und ähnlichen Wickelgütern (insbesondere Kunststoffrohre, wie sie bspw. zur Wasser- und Heizungsleitungsinstallation, insbesondere zur Fußbodenheizungsinstallation verwendet werden), die zu Ringbunde aufgewickelt sind, wobei die Abrollvorrichtung von einer räumlich ausladenden Gebrauchsstellung in eine kompakte Transport- und Lagerstellung überführt werden kann und in der Gebrauchsstellung zur Aufnahme von Ringbunden mit unterschiedlichen Abmessungen geeignet ist.

### Stand der Technik:

Beim Verlegen von Kabeln für die Elektroinstallation und von Rohren für bspw. Fußbodenheizungen werden große Längen benötigt, die zu Ringbunden in handelsüblichen Längen von 50 m bis 750 m aufgewickelt sind. Das Wickelgut weist in der Regel eine solche Härte auf, dass eine elastische Biegung möglich ist. Diese Ringbunde haben so hohe Gewichte und große Abmessungen, dass sie ohne Hilfsmittel nur sehr schwer gehandhabt werden können.

Zur Verarbeitung der Ringbunde ist es daher im Handwerk allgemein bekannt, sogenannte Haspeln zu verwenden. Abhängig von Durchmesser, Höhe und Gewicht der Ringbunde werden Haspeln in verschiedenen Ausführungen verwendet.

Sie bestehen im wesentlichen aus einem Kreuz bzw. Speichenrad ähnlichen Fußgestell- und Ringbundaufnahmeneinheit, welche drehbar miteinander verbunden sind. Rechtwinkelig an den Kreuz- bzw. Speichenradarmen der Ringbundaufnahmeneinheit erheben sich Spannelemente, die den Ringbund auf der Aufnahmeeinheit spannen und zentrieren.

Es werden sowohl Haspeln mit vertikal zu ihrer Aufstandsfläche ausgerichteter Drehachse als auch Haspeln mit horizontal ausgerichteter Drehachse (DE-GM 7830957) verwendet. Zum Abwickeln der Ringbunde werden diese auf die Aufnahmeeinheit gelegt. Beim Verarbeiten des Wickelguts wird dieses von der Haspel manuell abgezogen, wobei sich der Ringbund mit der Aufnahmeeinheit über eine Achse dreht.

Ein Nachteil der bekannten Vorrichtungen besteht darin, dass sie aufgrund unterschiedlicher Innen- und Außendurchmesser, Höhen und Gewichte der Ringbunde nicht universell geeignet sind. Darüber hinaus sind diese Vorrichtungen in der Regel sperrig und schwer, so dass für deren Transport und Lagerung ein unangemessen großer Raum vorzusehen ist.

Weiter nachteilig bei den bekannten Vorrichtungen ist, dass die Drehbewegung beim Abrollen nicht gebremst werden kann. Die Ringbunde erzeugen beim Abwickeln durch ihr Gewicht Fliehkräfte. Diese haben zur Folge, dass sich der Ringbund ungewollt weiter dreht, wenn der Abwickelvorgang unterbrochen wird, und erst nach weiteren Umdrehungen zum Stillstand kommt. Dieses hat zur Folge, dass eine größere Länge als gewünscht von dem Ringbund abgewickelt wird, so dass das Wickelgut von der Ringbundaufnahmeeinheit herabhängt und sich in der Vorrichtung verfangen kann. Der nächste Abwickelvorgang ist damit erschwert und bedarf einer Korrektur durch den Anwender. Dieses erfordert unnötig wertvolle Arbeitszeit und macht wegen der notwendigen ständigen Kontrolle eine effektive Einmannbedienung der Vorrichtung aus der Ferne, wie sie in der Praxis gewünscht wird, schwierig. Ein weiteres Problem bei den bekannten Vorrichtungen besteht darin, dass diese während des Abwickelns nicht ausreichend stabil und standfest sind, so dass sie sich verkanten und durch das Wickelgut festklemmen, so dass das weitere Abwickeln erschwert oder unmöglich ist, und im schlimmsten Fall die Vorrichtung samt Ringbund umgerissen werden. Auch hier ist das Eingreifen des Anwenders notwendig, was zur Erschwerung und Verlängerung der Wickelgutinstallation führt.

Die bekannten Vorrichtungen sind deshalb für den universellen praktischen Einsatz auf Baustellen, den Transport und die Lagerung ungeeignet und verbesserungsbedürftig.

Die JP 2002 087697 A offenbart eine Abrollvorrichtung für Ringbunde mit radial abstehenden Armen und darauf schwenkbeweglich und verschiebbar angeordneten Zentrierdornen, wobei die genannten Arme nach unten in Richtung der Drehachse geklappt werden können. In ähnlicher Weise können die spinnenförmig abstehenden Beine der zugehörigen Fußgestelleinheit bei Nichtgebrauch in Richtung der Drehachse der Vorrichtung geklappt werden.

Die JP 05058557 A offenbart eine Abrollvorrichtung für Ringbunde, bei welcher radial in einer Ebene abstehende Arme jeweils einen rechteckförmigen und nach oben abstehenden Rahmen tragen. Die Seiten dieses Rahmens sind mit drehbeweglich gelagerten Walzen versehen, so dass ein durch alle Rahmen eingefasstes, rollenförmiges Wickelgut bei feststehender Abrollvorrichtung sich innerhalb der Rahmen drehen und damit abwickeln kann. Optional ist vorgesehen, dass die genannten Arme in ihrer Erstreckungsebene schwenkbar sind.

Die JP 2003 020164 A offenbart eine Abrollvorrichtung für Ringbunde mit mehreren radial in einer Ebene abstehenden Armen mit Zentrierdornen. Die zugehörige Fußgestelleinheit, mit welcher die Ringbundaufnahmeeinheit drehbeweglich verbunden ist, weist radial und leicht kegelförmig nach unten abstehende Arme auf. Die Arme der Ringbundaufnahmeeinheit und der Fußgestelleinheit sind senkrecht zu der Erstreckungsebene schwenkbar.

Aus der DE 42 23 635 A1 ist eine Abrollvorrichtung für Ringbunde bekannt mit kreuzförmig fest miteinander verbundenen, radial abstehenden Armen und darauf fest montierten Zentrierdorne, wobei zwischen der Ringbundaufnahmeeinheit und einem zugehörigen Fußgestell optional eine Bremseinrichtung vorgesehen ist.

### Aufgabe:

Der Erfindung liegt die Aufgabe zugrunde, eine Vorrichtung für das Abwickeln von Ringbunden zu schaffen, welche stabil, flexibel einsetzbar und gut transportabel ist.

### Beschreibung der Erfindung:

Zur Lösung dieser Aufgabe schlägt die Erfindung eine Ringbundabrollvorrichtung mit den Merkmalen des Anspruchs 1 vor. Weiterbildungen der Erfindung sind Gegenstand von Unteransprüchen.

Gemäß vorteilhafter weiteren Ausgestaltungen der Erfindung kann die Vorrichtung in der Gebrauchsstellung so verwendet werden, dass sie an der Baustelle mit den, radial in einer Ebene aufgeschwenkten Armen der Fußgestelleinheit auf eine Aufstandsfläche bspw. eine Geschossfläche aufgestellt wird. Zur besseren Standsicherheit können die Arme des Fußgestells teleskopisch auseinander gezogen und in der gewünschten Position fixiert werden, so dass der resultierende Fußgestelldurchmesser vergrößert wird. Bei der drehbar über eine Verbindungsanordnung mit der Fußgestelleinheit verbundenen Ringbundaufnahmeeinheit werden ebenfalls deren Arme radial in einer Ebene zu den Armen aufgeschwenkt, so dass sie gleichmäßig über die resultierende Kreisfläche verteilt sind. An den Armen der Aufnahmeeinheit sind längsverschiebbar und feststellbar Zentrierdorne angebracht, welche zu den Längsachsen der Arme schwenkbar ausgeführt sind. Die aufgeschwenkten Zentrierdorne werden über deren Teleskopverlängerungen entsprechend der Ringbundhöhe angepasst und so fixiert, dass die abgewinkelten Enden der Zentrierdornverlängerungen zur Drehmitte zeigen. Der Ringbund wird auf die Arme der Aufnahmeeinheit aufgelegt. Die Zentrierdorne werden gleichmäßig entsprechend dem Ringbundinnendurchmesser an den Armen nach außen verschoben bis sie an dem Ringbund anliegen und diesen zur Drehachse zentrieren, wodurch bei dem Abrollvorgang vom Ringbundgewicht herführende Momente vermieden werden. In dieser Position werden die Zentrierdorne an den Armen fixiert. Vorteilhafterweise werden bei der Verwendung größerer Ringbunddurchmesser die Zentrierdorne an teleskopisch ausziehbaren Armverlängerungen schwenkbar zu deren Längsachse angebracht, wodurch beim verschieben dieser an den Armen nach außen der resultierende Aufnahmearmdurchmesser und Zentrierdorndurchmesser vergrößert wird und so nahezu jedem Ringbunddurchmesser angepasst werden kann. Die nach innen gerichteten abgewinkelten Zentrierdornverlängerungen werden nach außen gedreht und fixiert, so dass der Ringbund von drei Seiten je Arm sicher gehalten wird. Das Wickelgut kann jetzt von außen nach innen abgerollt werden, wobei eine einstellbare Kraft gegen die Drehbewegung wirkt.

Zur Überführung der Abrollvorrichtung in die Transportstellung werden die Zentrierdorne in Richtung der Aufnahmeeinheitsarme geschwenkt, bis sie an diesen anschlagen, und deren Verlängerungen werden teleskopisch ineinander geschoben, bis die in Richtung Fußgestell gedrehten abgewinkelten Zentrierdornverlängerungen an den freien Enden der ausziehbaren Armen der Aufnahmeeinheit anschlagen, und werden in dieser Position fixiert.

Die schwenkbaren Arme der Ringbundaufnahmeeinheit und der Fußgestelleinheit werden zu den jeweiligen feststehenden Arme geschwenkt und deren Verlängerungen teleskopisch ineinander geschoben und fixiert. Die Arme der Aufnahmeeinheit und der Fußgestelleinheit werden koaxial zueinander ausgerichtet, so dass ein länglich schmales, kompaktes Transport- und Lagergut entsteht. Zur Verdrehsicherung der Ringbundaufnahmeeinheit gegenüber der Fußgestelleinheit beim Transport wird die Abrollbremse fest angezogen. Die als Rohr ausgebildete Verbindungsanordnung kann als Handgriff genutzt werden.

Mit der Erfindung wird erreicht, dass die Abrollvorrichtung mit nur wenigen Handgriffen von einer räumlich ausladenden Gebrauchsstellung in eine kompakte Transport- und Lagerstellung überführt werden kann und in der Gebrauchsstellung zur Aufnahme von Ringbunden mit unterschiedlichen Abmessungen flexibel zu diesen eingestellt werden kann.

### Beschreibung der Figuren:

Die Erfindung wird anhand der Zeichnungen weiter erläutert. Es zeigen:
Fig. 1 die Abrollvorrichtung gemäß einer ersten Ausführungsform horizontal zu ihrer Aufstandsfläche ausgerichtet, in der Draufsicht, mit vier Armen, in der Gebrauchsstellung
Fig. 2 einen Schnitt entlang der Linie 1 - I aus Fig. 1, mit axial wirkender Bremse
Fig. 3 die Abrollvorrichtung von Fig. 1 in der Transportstellung
Fig. 4 eine Abrollvorrichtung gemäß einer zweiten Ausführungsform (dargestellt entsprechend einem Schnitt entlang der Linie I - I aus Fig. 1), teleskopisch ausziehbar, mit axial wirkender Bremse und drehbaren Füßen
Fig. 5 eine Abrollvorrichtung gemäß einer dritten Ausführungsform (dargestellt entsprechend einem Schnitt entlang der Linie I - I aus Fig. 1), teleskopisch ausziehbar, abgewinkelte Zentrierdornverlängerungen, mit radial wirkender Bremse, drehbaren Füßen und Transportrad
Fig. 6 die Abrollvorrichtung von Fig. 5 in der Transportstellung, ohne Transportrad
Fig. 7 die Abrollvorrichtung von Fig. 5, mit Ringbund
Fig. 8 die Abrollvorrichtung von Fig. 1, Fußgestell um 45° gedreht mit Ringbund
Fig. 9 Ringbund in der Draufsicht
Fig. 10 einen Schnitt entlang der Linie P - P aus Fig. 9
Fig. 11 eine Abrollvorrichtung gemäß einer vierten Ausführungsform vertikal zu ihrer Aufstandsfläche ausgerichtet in der Seitenansicht, mit drei Armen, in der Gebrauchsstellung
Fig. 12 die Abrollvorrichtung von Fig. 11 in der Vorderansicht, mit zwei Ringbundaufnahmeeinheiten
Fig. 13 die Abrollvorrichtung von Fig. 11, teilweise in die Transportstellung überführt
Fig. 14 die Abrollvorrichtung von Fig. 11, komplett in die Transportstellung überführt

Nachfolgend wird "die" erfindungsgemäße Abrollvorrichtung anhand von - sich in Details unterscheidenden - Ausführungsformen beschrieben, wobei gleiche Bezugszeichen in den Figuren für gleiche Komponenten stehen.

Im Grundsatz besteht die erfindungsgemäße Abrollvorrichtung, mit der die gestellten Aufgaben gelöst werden können, aus min. einer Ringbundaufnahmeeinheit 35, welche drehbar über eine Verbindungsanordnung mit einer Fußgestelleinheit 36, 50 verbunden ist und von der das Wickelgut 39 während des Arbeitsfortschrittes manuell abgerollt wird.

Wie in den Figuren dargestellt besteht die Ringbundaufnahmeeinheit 35 aus min. drei Armen 2, 2', 3, 3' welche sich in der Gebrauchsstellung (Fig. 1, 2, 11, 12) von der Drehachse X nach außen erstrecken und sich vorzugsweise gleichmäßig über die daraus resultierende Kreisfläche 40 verteilen. Die Arme 2, 2', sind radial in einer Ebene zu dem Arm 3, 3' schwenkbar miteinander verbunden. Es hat sich als besonders vorteilhaft erwiesen, wenn die Arme 2, 2', 3, 3' zwischen zwei koaxial zueinander stehenden Scharniereplatten 1, 12 (Fig. 2) aufgenommen werden. Somit können die Arme 2, 2', 3, 3' über Scharnierbolzen 7 relativ zueinander in Pfeilrichtung A, B geschwenkt werden. Um die Arme 2, 2', 3, 3' in der Gebrauchsstellung (Fig. 1, 2, 11, 12) gleichmäßig über die resultierende Kreisfläche 40 zu verteilen, sind zur Schwenkwegbegrenzung Anschläge 6 vorgesehen. Wie in Fig. 1 dargestellt, hat es sich als besonders günstig erwiesen, dass in der Gebrauchsstellung vier Arme 2, 2', 3, 3' über die Kreisfläche 40 verteilt sind, wobei zwei gegenüberliegende Arme 3, 3' fest zwischen den Scharnierplatten 1, 12 angebracht sind und zwei Arme 2, 2', schwenkbar in der Ebene der Arme, senkrecht zu den feststehenden Armen 3, 3' an den Anschlägen 6 anschlagen.

Für die Überführung in die Transportstellung (Fig. 3, 6, 13, 14) werden die schwenkbaren Arme 2, 2' in Richtung der feststehenden Arme 3, 3' geschwenkt, bis sie vorzugsweise parallel an diesen anschlagen. Durch diese Anordnung ist es mit nur zwei Handgriffen möglich, die Schwenkarme 2, 2' von der Gebrauchsstellung (Fig. 1, 2, 11, 12) in die Transportstellung (Fig. 3, 6, 13, 14) und umgekehrt zu überführen. Als festigkeits- und fertigungstechnisch vorteilhaft hat es sich erwiesen, dass die fest- und gegenüberstehenden Arme 3, 3' als durchgehende Arme ausgeführt sind.

Zur Aufnahme der Ringbunde 38 in der Gebrauchsstellung (Fig. 1, 2, 11) sind an den Armen 2, 2', 3, 3' längsverschiebbar in den Pfeilrichtungen C, C', D, D' und in der gewünschten Position über Fixierungselemente 26 fixierbar Zentrierdorne 9 vorgesehen, die zur Überführung in die Transportstellung (Fig. 3, 6, 13, 14) über Scharnierbolzen 10 in Richtung G, G' zu den Armen 2, 2' 3, 3' geschwenkt werden, bis sie parallel an den Armen 2, 2', 3, 3' anschlagen. Um die Zentrierdorne 9 in der Gebrauchsstellung (Fig. 1, 2, 11, 12) in der gewünschten Position vorteilhaft senkrecht zu den Armen 2, 2', 3, 3' zu fixieren, sind zur Schwenkwegbegrenzung Anschläge 19 vorgesehen.

Vorzugsweise ist die Ringbundaufnahmeeinheit 35 horizontal zu ihrer Aufstandsfläche 49 ausgerichtet, es ist jedoch wie in den Fig. 11, 12 dargestellt auch denkbar, dass von der vertikalen Richtung abgewickelt wird. Hierzu wird die beschriebene Aufnahmeeinheit 35 von einem vertikal zu ihrer Aufstandsfläche 49 ausgerichtetem Fußgestell 50 drehbar aufgenommen. Wie in Fig. 12 dargestellt kann dieses auch so ausgeführt sein, dass min. eine weitere Ringbundaufnahmeeinheit 35 aufgenommen werden kann. Wie in Fig. 13, 14 dargestellt ist es auch denkbar, dass das vertikal ausgerichtete Fußgestell 50 zum besseren Transport und Lagerung mittels min. einer Rolle bzw. Rad 34 fahrbar und weiterführend in Pfeilrichtung 45 schwenkbar und in Peilrichtung 51, Q, Q' ineinander schiebbar ausgeführt wird.

Zur horizontalen Ausrichtung der Ringbundaufnahmeeinheit 35 zu ihrer Aufstandsfläche 49 schlägt die Erfindung eine Fußgestelleinheit 36 vor, die wie in den Fig. 1 bis 8 dargestellt im Grundsatz wie die oben beschriebene Ringbundaufnahmeneinheit 35 aufgebaut ist, jedoch ohne Zentrierdorne 9. Wie in Fig. 2 dargestellt, ist an je einem freien Ende der Fußgestellarme 18, 18', 37, 37' an deren Unterseite ein Fuß 5 fest angebracht oder wie in den Fig. 4, 5 dargestellt ein über eine Achse 29 drehbarer Fuß 27 angebracht. Vorteilhaft sind die Füße 5, 27 als Abstandshalter ausgeführt, welche in ihrer Höhe größer sind als das Maß d des Wickelguts 39, womit erreicht wird, dass die Abrollvorrichtung auf bspw. einen mit Fußbodenheizungsrohr verlegten Bereich aufgestellt werden kann, ohne dass dieses durch die Vorrichtung beschädigt wird.

Weiter vorteilhaft sind die Füße 27 in Form und Größe wie das Wickelgut 39 ausgeführt und über eine Achse 29 drehbar an den Enden der Fußgestellarme 18, 37, 37' befestigt, wodurch die Füße 27 zur Erhöhung der Standsicherheit und zur Vermeidung von Beschädigungen während des Abrollvorgangs mit dem Befestigungsmitteln des Wickelgutes 39 an der Aufstandsfläche 49 befestigt werden kann. Wie in Fig. 5, 7 dargestellt, ist es auch denkbar, das zum besseren Transport min. ein Rad 34 an der Fußgestelleinheit 36 angebracht ist.

Es ist für die Verwendbarkeit der Abwickelvorrichtung wichtig, im Betrieb eine Bremskraft F, L einstellen zu können, wenn bei kleiner werdendem Durchmesser Da des Ringbundes 38 das Abzugsdrehmoment abnimmt. Hierzu wird vorgeschlagen, dass die Drehbewegung E, E' der Ringbundaufnahmeeinheit 35 gegenüber der Fußgestelleinheit 36 über eine radial bzw. axial auf die Verbindungsanordnung wirkende Kraft L, F gebremst werden kann.

Zur axial wirkenden Bremskraft F wird wie in Fig. 2, 4 dargestellt eine Verbindungsanordnung zwischen Ringbundaufnahmeeinheit 35 und Fußgestelleinheit 36 vorgeschlagen, bei der an der oberen Scharnierplatte 14 der Fußgestelleinheit 36 zentrisch zur Drehachse X der Aufnahmeeinheit 35 ein Verbindungsstück 17 angebracht ist, an dessen freiem Ende eine Auflagerplatte 13 befestigt ist. An dieser Auflagerplatte 13 ist ein Drehbolzen 16 bzw. eine nicht dargestellte Aufnahme des Drehbolzens 16 angebracht. Über den Drehbolzen 16 und der Aufnahmebohrung 11 wird die Ringbundaufnahmeeinheit 35 mit der Fußgestelleinheit 36 drehbar verbunden. Die Bremskraft F wird hierbei durch ein kraftschlüssiges Spannorgan erzeugt, welches axial über den Drehbolzen 16 auf die obere Scharnierplatte 1 der Aufnahmeeinheit 35 wirkt, bspw. durch eine Mutter 21.

Wie in Fig. 5 bis 7 dargestellt, ist zur radial wirkenden Bremskraft L eine Verbindungsanordnung vorstellbar, bei der die Ringbundaufnahmeeinheit 35 und die Fußgestelleinheit 36 über zwei korrespondierende Rohre 31, 32 drehbar in die Pfeilrichtungen E, E' miteinander verbunden sind. Hierbei ist an der oberen Scharnierplatte 14 der Fußgestelleinheit 36 zentrisch zur Drehachse X ein Rohrstück 31 befestigt, welches mit geringem Spiel in ein Rohrstück 32 gesteckt wird, welches an der unteren Scharnierplatte 12 der Ringbundaufnahmeeinheit 35 zentrisch zur Drehachse X befestigt ist. Die Bremskraft L wird hierbei durch ein kraftschlüssiges Spannorgan erzeugt, welches radial von dem äußeren Rohr 32 auf das innere Rohr 31 wirkt, bspw. durch eine Schraube 33.

Die Abrollvorrichtung ermöglicht bei beiden Verbindungsanordnungen eine Drehung im Uhrzeigersinn E' oder in Gegenrichtung E, so dass auch hier ein einfaches und dem Verwendungszweck des Wickelgut 39 angepasstes Arbeiten möglich ist. Bei beiden Konstruktionen werden Verkantungen und Verkippungen bei der Drehbewegung E, E' ausgeschlossen, so dass ein leichgängiger ruhiger Lauf der Abrollvorrichtung gewährleistet wird.

Wie in Fig. 4 dargestellt, sind nach einer Weiterbildung der Erfindung die in Pfeilrichtung G, G' schwenkbaren Zentrierdorne 9 teleskopisch ausziehbar und in der gewünschten Position über Fixierelemente 25 fixierbar, so dass sie an die unterschiedlichen Höhen h der Ringbunde 38 angepasst werden können.

Weiter vorteilhaft und in den Fig. 5 bis 7 dargestellt, sind die Zentrierdorne 9 bzw. deren Verlängerungen 24 an ihren freien Enden abgewinkelt ausgeführt. Somit wird verhindert, dass sich das Wickelgut 39 ungewollt in den Zentrierdornen 9 oder deren Verlängerungen 24 verheddert oder verklemmt. Um in der Gebrauchsstellung (Fig. 1, 2, 11, 12) einen Wechsel der Ringbunde 38 zu vereinfachen, schlägt die Erfindung vor, dass die abgewinkelten Zentrierdornverlängerungen 24 drehbar in den Pfeilrichtungen H, H' gegenüber den Zentrierdornen 9 ausgeführt sind.

Wie in den Fig. 4 bis 7 dargestellt hat es sich als besonders vorteilhaft erwiesen, dass die Arme 2, 2', 3, 3' der Ringbundaufnahmeeinheit 35 teleskopisch ausziehbar und somit in ihrer Länge veränderbar und in der gewünschten Position über Fixierelemente 26 fixierbar ausgeführt sind. Weiter vorteilhaft ist hierbei, wenn die in Richtung G, G' und umgekehrt schwenkbaren und/oder teleskopisch ausziehbaren Zentrierdorne 9 an je einem Ende der teleskopisch ausziehbaren Armverlängerung 22 der Arme 2, 2', 3 der Ringbundaufnahmeeinheit 35 befestigt sind. Durch diese Konstruktion ist die resultierende max. Kreisfläche 40 der Aufnahmeeinheit 35 abhängig von dem Innendurchmesser Di des zu verarbeitenden Ringbundes 38, so dass in der Gebrauchsstellung (Fig. 1, 2, 11, 12) immer der geringste Platz benötigt wird, wobei die Länge I der Armverlängerungen 22, wie in der Fig. 4 dargestellt, immer länger ausgeführt sind als die max. Kreisringbreite b der zur Verwendung kommenden Ringbunde 38, wodurch verhindert wird, dass sich das Wickelgut 39 ungewollt von der Aufnahmeeinheit 35 herunterfällt und sich in der Vorrichtung verheddert oder verklemmt.

Um Ringbunde 38 mit einem sehr kleinen Innendurchmesser Di aufnehmen zu können, wird vorgeschlagen, dass die Zentrierdorne 9 nahezu bis zur Drehachse X verschoben werden können, so dass die resultierende Kreisfläche 42 der Zentrierdorne 9 sehr klein ist.

Weiter vorteilhaft und in den Fig. 4 bis 7 dargestellt sind auch die Arme 18, 18', 37, 37' der horizontalen Fußgestelleinheit 36 über Armverlängerungen 28 teleskopisch ausziehbar und in der gewünschten Position über Fixierungselemente 30 fixierbar ausgeführt, so dass im Sinn einer erhöhten Standsicherheit der Abrollvorrichtung der resultierende Fußgestelldurchmesser 40 vergrößert werden kann. An je einem Ende der teleskopisch ausziehbaren Armverlängerungen 28 der Fußgestelleinheit 36 ist an der Unterseite ein Fuß 5, 27 fest bzw. über eine Drehachse 29 drehbar bzw. ein Transportrad 34 angebracht.

Die Vorrichtung ist ohne zusätzliche Werkzeuge mit wenigen Handgriffen in die Gebrauchsstellung (Fig. 1, 2, 11, 12) und wieder zurück in die Transport- bzw. Lagerstellung (Fig. 3, 6, 13, 14) überführbar, was eine beträchtliche Rationalisierung und Vereinfachung des Arbeitsablaufes zur Folge hat. Lager- bzw. Versandkosten werden auf ein Minimum reduziert. Die gezeigten Ausführungsformen der Erfindung zeichnen sich nicht nur durch ihre Zweckmäßigkeit und ihr geringes Gewicht aus, sondern auch durch ihre robuste Ausführung, wodurch sie im wesentlichen verschleißfest, wartungsarm und unempfindlich gegenüber Nässe und Verunreinigungen ist, alle diese Vorzüge werden mit nur geringem baulichen Aufwand erreicht.

Insgesamt stellt damit die Abrollvorrichtung gemäß Neuerung eine für den Verwendungszweck optimale Lösung dar.

### Bezugszeichenliste:

- 1: obere Scharnierplatte Aufnahmeeinheit
- 2, 2': Schwenkarm Aufnahmeeinheit
- 3, 3': Festarm Aufnahmeeinheit
- 4: Zentrierdornaufnahme
- 5: Fuß
- 6: Schwenkarmanschlag
- 7: Scharnierbolzen Schwenkarm
- 8: Klemmschraube
- 9: Zentrierdorn
- 10: Scharnierbolzen Zentrierdorn
- A / B: Schwenkrichtung Arm
- C, C': Schieberichtung Zentrierdorn
- D, D': Schieberichtung Zentrierdorn
- 11: Aufnahmebohrung
- I - I: Schnittlinie Fig. 1
- 12: untere Scharnierplatte Aufnahmeeinheit
- 13: Auflagerplatte
- 14: obere Scharnierplatte Fußgestelleinheit
- 15: untere Scharnierplatte Fußgestelleinheit
- 16: Drehbolzen
- E, E': Drehrichtung Aufnahmeeinheit
- F: Axial wirkende Bremskraft
- G, G': Schwenkrichtung Zentrierdorn
- 17: Verbindungsrohr
- 18: Festarm Fußgestelleinheit
- 19: Zentrierdornschwenkweganschlag
- 20: Zentrierdornfixierung
- 21: Mutter
- 22: Armverlängerung Aufnahmeeinheit
- 23: Zentrierdornverlängerung
- 24: abgewinkelte Zentrierdornverlängerung
- H, H': Drehrichtung abgewinkelte Zentrierdornverlängerung
- 25: Fixierelement Zentrierdornverlängerung
- K: Schieberichtung Zentrierdornverlängerung
- 26: Fixierungselemente Zentrierdorn bzw. Armverlängerung
- L: Radial wirkende Bremskraft
- M, M': Schieberichtung Zentrierdorn und Armverlängerung
- N, N': Schieberichtung Armverlängerung Fußgestell
- 27: Zylinderfuß
- 28: Armverlängerung Fußgestell
- 29: Drehachse Fuß
- 30: Armverlängerungsfixierung Fußgestell
- 31: Verbindungsrohr Fußgestell
- 32: Verbindungsrohr Aufnahmeeinheit
- 33: radial Bremskraftregulierungsschraube
- 34: Transportrad
- 35: Ringbundaufnahmeeinheit
- 36: Fußgestelleinheit horizontal
- 37: Schwenkarm Fußgestelleinheit
- X: Drehachse
- O: Abziehrichtung Ringbund
- 38: Ringbund
- 39: Wickelgut
- P - P: Schnittlinie Fig. 9
- d: Abmessung Wickelgut
- Di: Ringbund Innendurchmesser
- Da: Ringbund Außendurchmesser
- h: Ringbund Höhe
- 40: resultierende Kreisfläche außen
- 41: Handgriff
- 42: resultierende Kreisfläche innen
- 43: Handgriffverlängerung
- 44: Strebe
- 45: Schwenkweg Griff
- 46: Achsaufnahme
- 47: Teleskopachse
- 48: Feststellelement Achse
- b: Kreisringbreite
- 49: Aufstandsfläche
- 50: Fußgestelleinheit vertikal
- 51: Schieberichtung Handgriffverlängerung
- Q, Q': Schieberichtung Radaufnahme

## Patentansprüche

1. Abrollvorrichtung für Ringbunde (38), enthaltend mindestens eine Ringbundaufnahmeeinheit (35) mit mehreren radial in einer Ebene abstehenden Armen (2, 2', 3, 3'), wobei
- mindestens ein Arm (2, 2') der Ringbundaufnahmeeinheit (35) derart befestigt ist, dass er in der genannten Ebene schwenkbar ist,
- an mindestens einem Arm (2, 2', 3, 3') der Ringbundaufnahmeeinheit (35) ein Zentrierdorn (9) schwenkbar angeordnet ist, so dass er in eine Transportstellung parallel zum Arm gebracht werden kann,
und enthaltend eine Fußgestelleinheit (36), welche drehbar mit der Ringbundaufnahmeeinheit (35) verbunden ist und mehrere radial in einer Ebene abstehende Fußgestellarme (18, 18', 37, 37') enthält, wobei mindestens einer der genannten Arme derart befestigt ist, dass er in der genannten Ebene schwenkbar ist.

2. Abrollvorrichtung für Ringbunde (38) nach Anspruch 1,
**dadurch gekennzeichnet, dass** mindestens ein Arm (2, 2', 3, 3') der Ringbundaufnahmeeinheit (35) teleskopierbar ist.

3. Abrollvorrichtung für Ringbunde (38) nach Anspruch 1 oder 2,
**dadurch gekennzeichnet, dass** der Zentrierdorn (9) an einem beweglichen Segment eines teleskopisch verlängerbaren Armes (22) der Ringbundaufnahmeeinheit (35) angebracht ist.

4. Abrollvorrichtung für Ringbunde (38) nach mindestens einem der Ansprüche 1 bis 3,
**dadurch gekennzeichnet, dass** der Zentrierdorn (9) verschiebbar entlang des genannten Armes angebracht ist.

5. Abrollvorrichtung nach Anspruch 1 bis 4,
**dadurch gekennzeichnet, dass** zwei fest - und gegenüberstehende Arme (3, 3') als durchgehende Arme ausgeführt sind.

6. Abrollvorrichtung nach mindestens einem der Ansprüche 1 bis 5, wobei die Ringbundaufnahmeeinheit (35) über eine Verbindungsanordnung drehbar mit der Fußgestelleinheit (36) verbunden ist, **dadurch gekennzeichnet, dass** sie Mittel enthält zur Ausübung einer radial und/oder axial auf die Verbindungsanordnung wirkenden Kraft F, L, mit der die Drehbewegung der Ringbundaufnahmeeinheit (35) gegenüber der Fußgestelleinheit (36) gebremst werden kann.

7. Abrollvorrichtung nach mindestens einem der Ansprüche 1 bis 6,
**dadurch gekennzeichnet, dass** die Arme (2, 2', 3, 3', 18, 18', 37, 37') der Ringbundaufnahmeeinheit (35) und/oder der Fußgestelleinheit (36) durch Schwenken von mindestens einem der Arme in eine Transportstellung gebracht werden können, in der sie parallel nebeneinander oder hintereinander liegen.

8. Abrollvorrichtung nach mindestens einem der Ansprüche 1 bis 7,
**dadurch gekennzeichnet, dass** an der Unterseite der Arme (18, 18', 37, 37', 28) der Fußgestelleinheit Füße (5, 27) angebracht sind, welche mindestens so hoch sind wie das Abwickelgut (39).

9. Abrollvorrichtung nach mindestens einem der Ansprüche 1 bis 8,
**dadurch gekennzeichnet, dass** der Zentrierdorn (9) teleskopisch verlängerbar ist.

## Claims

1. An unwinding apparatus for reeling off coiled material (38), comprising at least one take-up device (35) for coiled material with a plurality of arms (2, 2', 3, 3') extending radially in a plane, wherein
- at least one arm (2, 2') of the take-up device (35) is mounted in such a way that it is swingable in said plane;
- a centring pin (9) is swingably mounted to at least one arm (2, 2', 3, 3') of the take-up device (35) in such a way that it can be transferred to a transport position in which it extends in parallel relationship to the arm;
and comprising a stand (36) which is rotatably connected to the take-up device (35) and which comprises a plurality of arms (18, 18', 37, 37') extending radially in a plane, with at least one of the arms being mounted in such a way that it is swingable in said plane.

2. The unwinding apparatus for reeling off coiled material (38) according to claim 1, **characterized in that** at least one arm (2, 2', 3, 3') of the take-up device (35) has a telescopic construction.

3. The unwinding apparatus for reeling off coiled material (38) according to claim 1 or 2, **characterized in that** the centring pin (9) is secured to a movable segment of an arm (22) of the take-up device (35) that can telescopically be expended.

4. The unwinding apparatus for reeling off coiled material (38) according to at least one of claims 1 to 3, **characterized in that** the centring pin (9) is mounted for displacement along said arm.

5. The unwinding apparatus according to claims 1 to 4, **characterized in that** two non-swingable and opposing arms (3, 3') are constructed continuously extending.

6. The unwinding apparatus according to at least one of claims 1 to 5, wherein the take-up device (35) is rotatably joined with the stand (36) via a connection unit, **characterized in that** it comprises means for applying a radial force and/or an axial force F, L, upon the connection unit to brake a rotation movement of the take-up device (35) in relation to the stand (36).

7. The unwinding apparatus according to at least one of claims 1 to 6, **characterized in that** the arms (2, 2', 3, 3', 18, 18', 37, 37') of the take-up device (35) and/or of the stand (36) can be transferred to a transport position by swinging at least one of the arms, wherein the arms are disposed parallel next to each other or one behind the other in the transport position.

8. The unwinding apparatus according to at least one of claims 1 to 7, **characterized in that** footings (5, 27) are secured to an underside of the arms (18, 18', 37, 37', 28) of the stand, said footings having a height which is at least as high as the coiled material (39).

9. The unwinding apparatus according to at least one of claims 1 to 8, **characterized in that** the centring pin (9) is telescopically extendable.

## Revendications

1. Dévidoir pour couronnes (38), comprenant au moins une unité réceptrice de couronne (35) avec plusieurs bras (2, 2', 3, 3') faisant radialement saillie dans un plan, sachant
- qu'au moins un bras (2, 2') de l'unité réceptrice de couronne (35) est fixé de telle sorte qu'il peut pivoter dans ledit plan,
- qu'un mandrin de centrage (9) est disposé à pivotement sur au moins un bras (2, 2', 3, 3') de l'unité réceptrice de couronne (35), de sorte qu'il peut être amené parallèlement au bras dans une position de transport,
et comprenant une unité (36) de bâti de base, qui est reliée à rotation à l'unité réceptrice de couronne (35) et qui comprend plusieurs bras (18, 18', 37, 37') de bâti de base faisant radialement saillie dans un plan, sachant qu'au moins un desdits bras est fixé de telle sorte qu'il peut pivoter dans ledit plan.

2. Dévidoir pour couronnes (38) selon la revendication 1,
**caractérisé en ce qu'**au moins un bras (2, 2', 3, 3') de l'unité réceptrice de couronne (35) est télescopique.

3. Dévidoir pour couronnes (38) selon la revendication 1 ou 2,
**caractérisé en ce que** le mandrin de centrage (9) est installé sur un segment mobile d'un bras télescopiquement allongeable (22) de l'unité réceptrice de couronne (35).

4. Dévidoir pour couronnes (38) selon au moins une des revendications 1 à 3,
**caractérisé en ce que** le mandrin de centrage (9) est installé à translation le long dudit bras.

5. Dévidoir selon l'une des revendications 1 à 4,
**caractérisé en ce que** deux bras fixes et opposés (3, 3') sont réalisés sous forme de bras continus.

6. Dévidoir selon au moins une des revendications 1 à 5, sachant que l'unité réceptrice de couronne (35) est reliée à rotation à l'unité (36) de bâti de base au moyen d'un agencement de liaison,
**caractérisé en ce qu'**il comprend des moyens pour exercer une force F, L agissant radialement et/ou axialement sur l'agencement de liaison, laquelle permet de freiner le mouvement de rotation de l'unité réceptrice de couronne (35) par rapport à l'unité (36) de bâti de base.

7. Dévidoir selon au moins une des revendications 1 à 6,
**caractérisé en ce que** les bras (2, 2', 3, 3', 18, 18', 37, 37') de l'unité réceptrice de couronne (35) et/ou de l'unité (36) de bâti de base peuvent être amenés, par pivotement d'au moins un des bras, dans une position de transport dans laquelle ils sont disposés en parallèle les uns à côté des autres ou les uns derrière les autres.

8. Dévidoir selon au moins une des revendications 1 à 7,
**caractérisé en ce que** des pieds (5, 27), qui sont d'une hauteur au moins égale à celle du produit dévidé (39), sont installés sur le dessous des bras (18, 18', 37, 37', 28) de l'unité de bâti de base.

9. Dévidoir selon au moins une des revendications 1 à 8,
**caractérisé en ce que** le mandrin de centrage (9) peut être allongé télescopiquement.
